# EUROPÄISCHE PATENTSCHRIFT

(11) **EP 3 448 797 B1**
(45) Veröffentlichungstag und Bekanntmachung des Hinweises auf die Patenterteilung: **01.01.2020**
(21) Anmeldenummer: 17709955.3
(22) Anmeldetag: 09.03.2017
(51) Int. Cl.: B67C 3/00, B65B 57/14, B65B 3/30, B67C 3/02

(54) **VERFAHREN ZUR STEUERUNG EINER GETRÄNKEFÜLLANLAGE UND GETRÄNKEFÜLLANLAGE**
METHOD FOR CONTROLLING A BEVERAGE FILLING SYSTEM AND BEVERAGE FILLING SYSTEM
PROCÉDÉ DE COMMANDE D'UNE INSTALLATION D'EMBOUTEILLAGE ET INSTALLATION D'EMBOUTEILLAGE

(30) Priorität: 25.04.2016 DE 102016107622
(43) Veröffentlichungstag der Anmeldung: 06.03.2019
(73) Patentinhaber: KHS GmbH, 44143 Dortmund (DE)
(72) Erfinder: CLÜSSERATH, Ludwig, 55543 Bad Kreuznach (DE); BRUCH, Bernd, 55595 Weinsheim (DE)
(86) Internationale Anmeldenummer: PCT/EP2017/055527
(87) Internationale Veröffentlichungsnummer: WO 2017/186395

(56) Entgegenhaltungen:
- DE-A1- 4 117 287
- GB-A- 733 819
- JP-A- S62 168 896
- US-A1- 2013 306 190
- US-B1- 6 378 575

## Beschreibung

Die Erfindung betrifft ein Verfahren zur Steuerung von Getränkefüllanlagen, sowie Getränkefüllanlagen, insbesondere mit Füllmaschinen, die einen Durchsatz von mehr als 10000 Behältern pro Stunde, insbesondere einen Durchsatz von mehr als 50000 Behältern pro Stunde haben. Beispiele für derartige Getränkefüllanlagen sind z.B. Rundfüllmaschinen mit der zugeordneten Produktzufuhr.

In der Praxis ist die Regelung der Getränkezufuhr zu dem Produktbehälter, z.B. einem Ringkessel oder zu einem Verteilerring einer Füllmaschine nicht ganz unproblematisch. Schwierigkeiten können bei Änderungen des Betriebszustandes einer solchen Füllmaschine auftreten, also insbesondere beim Anfahren, beim Anhalten und bei Änderungen der jeweiligen Leistung (Behälter/h).

Bei einem üblicherweise teilgefüllten Ringkessel erfolgt die Regelung der Getränkezufuhr mittels Niveausonden und bei einem schwarz gefüllten, d.h. vollständig mit Füllgut gefüllten Verteilerkanal über einen Drucksensor als Führungssignal.

Nachteilig ist dabei, dass die Regelung der Getränkezufuhr erst dann reagiert, wenn sich das Niveau im Ringkessel oder der Druck in der Produktzufuhr/Produktleitung zu den Füllventilen bedingt durch die Änderung des Betriebszustandes der Füllmaschine, beispielsweise durch den Beginn der Abgabe von Getränk aus dem Ringkessel an die zu befüllenden Behälter ändert. Hier entsteht ein erster Zeitverlust, der sich nachteilig auf die Nachregelung auswirkt.

Erst nachdem durch die Regelung ein Absinken des Flüssigkeitsniveaus im Ringkessel oder des Drucks in der Produktzufuhr erkannt wurde, wird durch die Ansteuerung entsprechender Wirk- oder Stellglieder mit der Nachführung bzw. verstärkten oder abgeschwächten Nachführung des Füllgutes begonnen. Dazu ist es zunächst erforderlich, dass in den Produktleitungen befindliche Füllgut zu beschleunigen, was eine gewisse Zeit in Anspruch nimmt uns somit zu einem zweiten Zeitverlust führt.

Dieser zweite Zeitverlust ist insbesondere bei Hochleistungsanlagen (Durchsatz bis 70 m³/h) mit oft sehr langen Produktzuleitungen besonders groß und aufgrund der bei diesen Anlagen besonders großen Stückleistung (Behälter/h) besonders störend.

Besonders nachteilig ist es, wenn der, aus erstem und zweitem Zeitverlust gebildete Gesamtzeitverlust einen bestimmten Wert überschreitet.

Die Folge ist ein signifikanter Niveau- oder Druckabfall, der erst mit Verspätung wieder aufgeholt werden kann. Umgekehrt ist die Reaktion der Regelung bei einem Stopp der Füllung. In dieser Situation steigen Niveau oder Druck deutlich an, bevor das Regelventil ganz geschlossen ist. Die beschriebenen, heute nicht vermeidbaren, Druckschwankungen wirken sich negativ auf das Füllbild, d.h. auf die Einhaltung der Füllhöhe, und die Füllmengengenauigkeit in den Brems- und Beschleunigungsphasen einer Füllmaschine aus.

Ein Verfahren und eine Getränkefüllanlage gemäß der Alternative des Oberbegriffs der Ansprüche 1 und 8, wobei die Signale der Durchflussmesser aller Füllelemente zu einem aktuellen Volumenstromsignal aufaddiert, sind aus der US 6,378,575 B1 bekannt. Ein Verfahren und eine Getränkefüllanlage gemäß der Alternative des Oberbegriffs der Ansprüche 1 und 8, wobei die Geschwindigkeit der Füllmaschine aktuell gemessen und aus dem gemessenen Geschwindigkeitswert unter Berücksichtigung der Anzahl der Füllelemente und des Volumens eines zu füllenden Behälters ein aktuelles Volumenstromsignal errechnet wird, sind aus der JP S62 168896 A bekannt.

Es ist daher Aufgabe der Erfindung, ein Verfahren zur Steuerung einer Getränkefüllanlage zu schaffen, welches eine schnelle und zuverlässige Regelung der Produktzufuhr auch bei sich ändernden Betriebszuständen, wie beim Abbremsen, Produktunterbrechungen oder Produktabschaltungen erlaubt.

Diese Aufgabe wird erfindungsgemäß durch ein Verfahren mit den Merkmalen des Anspruches 1 gelöst. Die Aufgabe wird weiterhin durch eine Getränkefüllanlage mit den Merkmalen des Anspruchs 8 gelöst. Vorteilhafte Weiterbildungen der Erfindung sind Gegenstand der zugeordneten abhängigen Ansprüche. Vorteilhafte Ausbildungen der Erfindung sind ebenfalls in der Beschreibung und in der Zeichnung offenbart.

In einer ersten Alternative werden die den Behältern über die Füllventile einer Füllmaschine, insbesondere Rundfüllmaschine zugeführten Produktmengen in jedem Füllelement erfasst. Diese Signale der Durchflussmesser aller Füllelemente der Füllmaschine werden zu einem aktuellen Volumenstromsignal aufaddiert. Durch Addition der Volumenströme aller Füllventile erhält man unmittelbar nach Beginn der Füllung der ersten Flasche permanent ein Echtzeitsignal über den Volumenstrom der unter optimalen Bedingungen dem Produktbehälter der Füllmaschine zugeführt werden müsste. Dieses Echtzeit- oder Summensignal bildet auch/somit auch den Füllgutbedarf während der Veränderungen des Betriebszustandes ab.

Alternativ dazu kann in einer zweiten Alternative die Geschwindigkeit der Füllmaschine, insbesondere die Rotationsgeschwindigkeit aktuell gemessen werden und aus dem gemessenen Geschwindigkeitswert wird unter Berücksichtigung der Anzahl der Füllelemente der Füllmaschine und des Volumens (Füllvolumen) eines Behälters ein aktuelles Volumenstromsignal errechnet werden, insbesondere nach der Formel: Anzahl Füllelemente der Füllmaschine x Flüssigkeitsvolumens eines Behälters x Drehzahl der Füllmaschine. Durch die einzelnen Füllelemente der Füllmaschine wird vorzugsweise ein bestimmtes Flüssigkeitsvolumen in jeden einzelnen Behälter eingefüllt, und zwar unabhängig von der sich daraus ergebenden Füllhöhe.

Im Rahmen des Füllbeginns (beispielsweise aus dem Stillstand heraus) einer volumetrischen Füllmaschine startet somit ein Füllelement nach dem anderen mit dem Füllprozess. Da die Beschleunigungs- und/oder Verzögerungsrampen der Drehzahl der Füllmaschine (zeitlicher Drehzahlverlauf) gespeichert sind, kann der Bedarf an Füllgut über die Zeit im Wesentlichen auch schon vor oder auch mit dem Füllbeginn ermittelt werden. In dieser einfachen Ausführungsform der vorliegenden Erfindung ist daher vorgesehen, die Produktzufuhr bereits mit dem Füllbeginn zu steuern und/oder zu regeln. Bevorzugt in der Weise, dass auch die erwarteten Änderungen des Füllgutbedarfs während der Veränderungen des Betriebszustandes der Füllmaschine mit berücksichtigt werden.

Das in den oben genannten Alternativen gemessene oder errechnete aktuelle Volumenstromsignal wird zur Ableitung eines Regelsignals für die Produktzufuhr verwendet. Dieses Volumenstromsignal kann unmittelbar dem Regelkreis für die zentrale Produktzufuhr übermittelt werden. Die Produktzufuhr wird entsprechend dann in Abhängigkeit von dem aktuellen Volumenstromsignal geregelt. Der Vorteil beider Alternativen des erfindungsgemäßen Verfahrens besteht darin, dass der aktuelle Volumenstrom immer genau erfasst wird und daraus die dem Produktbehälter über die Produktzufuhr zuzuführende Produktmenge verzögerungsfrei eingeregelt werden kann, so dass der Füllstand im Produktbehälter unabhängig vom Betriebszustand oder von Änderungen des Betriebszustands immer in einem engen Sollbereich gehalten werden kann.

Das Regelventil in der Produktleitung kann somit in Verbindung mit einem auch dort installierten Durchflussmesser schon rechtzeitig mit der Nachförderung des Füllgutes beginnen, wozu beispielsweise schon frühzeitig das Öffnen des Ventilsitzes erfolgt. Die Nachförderung erfolgt also erfindungsgemäß bereits bevor dieser Vorgang durch ein fallendes Niveau oder einen fallende Druck ausgelöst würde. Dadurch können Niveau und Druck in der Startphase oder bei Leistungswechsel in einem bisher nicht möglichen Umfang konstant gehalten werden.

Wie oben bereits beschrieben, kann dieses Prinzip natürlich auch bei Füllende genutzt werden. Auch dann wird der Füllprozess an den Füllstellen nacheinander beendet.

Je nach gewünschter Regelcharakteristik kann von der Summe der von den Füllstellen-MID gelieferten Durchflusswerte ein Offset-Wert für eine Grundfördermenge an Füllgut subtrahiert oder addiert werden, z.B. im Rahmen einer Füllstandkorrektur. In jedem Fall kann auch eine softwaretechnische Kombination mit einer eventuell zusätzlich vorgesehenen Druck- oder Niveauregelung erfolgen.

Zwischen den beiden oben genannten Alternativen kann beliebig umgeschaltet werden, z.B. die Alternative mit dem drehzahlbasierten errechneten Volumenstromsignal beim Anfahren/Abbremsen und die Alternative basierend auf den Durchflussmesserwerten beim laufenden Betrieb der Getränkefüllanlage.

In einer vorteilhaften Weiterbildung der Erfindung wird die Produktzufuhr zusätzlich in Abhängigkeit von den Signalen mindestens eines im Produktbehälter angeordneten Füllstandsensors geregelt. Dies bedeutet, dass für den von der Produktzufuhr zuzuführenden Volumenstrom nicht nur das aktuelle Volumenstromsignal berücksichtigt wird, sondern auch der Füllstand im Produktbehälter, was vorteilhafterweise dahin genutzt werden kann, dass ein vom Sollfüllstand abweichender Füllstand im Produktbehälter durch eine entsprechende Nachregelung der Produktzufuhr sofort ausgeglichen werden kann.

Mit "Regelung der Produktzufuhr" ist in der Regel die Regelung bzw. Steuerung wenigstens eines in einer Produktzufuhrleitung angeordneten Produktregelventils und/oder wenigstens einer der Produktzufuhr zugeordneten Produktförderpumpe gemeint. Diese beiden Komponenten können entweder alternativ oder gemeinsam durch eine Steuerung der Getränkefüllanlage angesteuert bzw. geregelt werden.

Erfindungsgemäß enthält die Getränkefüllanlage eine Rundfüllmaschine. Die aktuelle Drehzahl der Rundfüllmaschine wird gemessen, wobei der Drehzahlverlauf der Füllmaschine beim Anfahren oder Abbremsen gespeichert wird. Gespeichert wird somit eine Rampe des Drehzahlverlaufs über den zeitlichen Bereich des Anfahrens oder Abbremsens.

Beim Abbremsen der Füllmaschine wird somit aus der Ist-Drehzahl, dem aktuellen Volumenstromsignal und dem gespeichertem zeitlichen Drehzahlverlauf die Höhe des stetig abnehmenden abgefüllten Volumenstroms vorausberechnet. Die Produktzufuhr kann somit unverzüglich entsprechend dem abnehmenden Volumenstrom beim Abbremsen der Füllmaschine eingeregelt werden, ohne dass es zu einem Anstieg des Füllstandes im Produktbehälter über den Sollfüllstand kommt. Auf diese Weise kann dieses allmähliche Herunterfahren der dem Produktbehälter zugeführten Produktmenge zeitgleich mit dem Abbremsen der Füllmaschine beim Produktende erfolgen.

In ähnlicher Weise kann beim Anfahren der Füllmaschine der zu erwartende Volumenstrom vorausermittelt werden, und aus dem gespeicherten zeitlichen Drehzahlverlauf der Füllmaschine beim Anfahren, eventuell aus der Solldrehzahl der Füllmaschine, aus der Anzahl der Füllelemente und aus der Sollfüllmenge pro Behälterfüllung. Somit kann die Produktzufuhr bereits beim Hochfahren der Füllmaschine unmittelbar auf den zu erwartenden Volumenstrom eingeregelt werden. So kann die Steuerung der Getränkeanlage absehen, wie der Volumenstrombedarf der Füllmaschine mit anfahrender Maschine ansteigt. Sie kann somit zumindest zeitgleich die Produktzufuhr entsprechend einregeln, so dass keine zeitliche Verzögerung zwischen dem zunehmenden Volumenstrombedarf der Füllmaschine und der zugeführten Produktmenge auftritt.

Vorzugsweise wird in der o.g. Ist-Drehzahl der Füllmaschine mit der Soll-Drehzahl entsprechend den gespeicherten fertigen Drehzahlverläufen beim Anfahren und Abbremsen verglichen, und aus dem Vergleichssignal wird ein Korrektursignal für die Regelung der Produktzufuhr abgeleitet. Die Produktzufuhr wird in dann Abhängigkeit von dem Korrektursignal gesteuert oder geregelt. Mit diesem Verfahrensparameter kann eine Abweichung der aktuellen Drehzahl der Füllmaschine von einem gespeicherten Drehzahlverlauf erfasst und in die Steuerung bzw. Regelung der Produktzufuhr unmittelbar berücksichtigt werden. Die zugeführte Produktmenge entspricht dann genau dem abgefüllten Produkt-Volumenstrom beim Füllen der Behälter, auch wenn die Füllmaschine nicht exakt entsprechend dem gespeicherten zeitlichen Verlauf anfährt bzw. abbremst. Es kann zudem vorzugsweise vorgesehen sein, dass die gespeicherten zeitlichen Drehzahlverläufe bzw. Drehzahlrampen durch aktuelle Werte der Drehzahlverläufe beim An- und Anfahren der Maschine ständig aktualisiert werden, wodurch erzielt wird, dass die gespeicherten Drehzahlverläufe immer aktuell sind.

Vorzugsweise ist in der Produktzufuhr ein Produktzufuhr-Durchflussmesser zur Generierung eines Ist-Zufuhrvolumenstromsignals angeordnet und das Ist-Zufuhrvolumenstromsignal wird mit dem aktuellen Volumenstromsignal oder einem zu erwartenden Volumenstrom beim Anfahren/Abbremsen der Füllmaschine verglichen. In Abhängigkeit von dem Vergleichsergebnis wird dann ein Korrektursignal für die Regelung der Produktzufuhr abgeleitet. In diesem Fall werden Soll-Drehzahlverläufe im laufenden Betrieb oder bei Drehzahländerung immer als Referenz verwendet und mit den aktuellen Drehzahlverläufen verglichen, wobei bei Abweichung von Referenzwerten die Produktzufuhr entsprechend nachgeregelt wird.

Vorzugsweise werden die Behälter volumetrisch abgefüllt, d.h. es wird in jedem Behälter unabhängig vom Füllstand immer exakt die gleiche Produktmenge abgefüllt. Dies erlaubt eine einfachere Berechnung des Ist-Volumenstroms im Falle der rechnerischen Ermittlung des Volumenstromsignals in einer Alternative der Erfindung.

Die Erfindung betrifft ebenfalls eine Getränkefüllanlage gemäß dem Anspruch 8.

Diese Getränkeanlage ist in der Lage, den über die Produktzufuhr dem Produktbehälter, insbesondere Ringkessel zugeführten Produktstrom in dem exakt in den Behälter abgegebenen Volumenstrom anzugleichen. Selbstverständlich kann hierbei ein Offsetwert vorbehalten werden, um betriebsspezifische Gegebenheiten der Füllmaschine zu berücksichtigen, z.B. um einen Füllstand im Produktbehälter langsam auf einen Sollwert nachzuregeln. Hinsichtlich der Aspekte und Vorteile der Erfindung wird auf die obigen Ausführungen zum erfindungsgemäßen Verfahren verwiesen. Vorzugsweise ist im Produktbehälter wenigstens ein Füllstandsensor angeordnet und das Produktregelmodul ist konzipiert, die Produktzufuhr auch in Abhängigkeit von einem Füllstandsignal des Füllstandsensors zu regeln.

Auf diese Weise wird die Produktzufuhr nicht allein aufgrund des aktuellen Volumenstromsignals gesteuert, sondern auch in Abhängigkeit von dem Füllstand, was zur Folge hat, dass der Füllstand im Produktbehälter immer in einem eng definierten vorgegebenen Soll-Füllstandsbereich gehalten werden kann, was der Betriebssicherheit der Füllmaschine zuträglich ist.

Vorzugsweise sind die Durchflussmesser der Füllelemente durch magnetisch induktive Durchflussmesser (MID) gebildet, die in der Lage sind, einen sehr exakten volumetrischen Wert der Abfüllmenge beim Abfüllen jedes Behälters zu liefern. Hierdurch kann die Steuerung in ihrer Genauigkeit verbessert werden.

In einer vorteilhaften Weiterbildung der Erfindung ist in der Produktzufuhr ein Produktzufuhr-Durchflussmesser zur Generierung eines Ist-Zufuhrvolumenstromsignals angeordnet, wobei das Signal in das Produktregelmodul eingespeist ist, um ein Korrektursignal für die Regelung der Produktzufuhr abzuleiten. Auf diese Weise kann ständig der zugeführte Produktstrom mit dem aktuellen Volumenstromsignal verglichen werden, und die Produktzufuhr kann zur Aufrechterhaltung eines konstanten Füllstands im Produktbehälter quasi verzögerungsfrei entsprechend nachgeregelt werden.

Der Vorteil der vorliegenden Erfindung besteht darin, dass eine fast verzögerungsfreie Regelung der Produktzufuhr möglich ist, was zu einem sehr konstanten Füllstand im Produktbehälter führt, insbesondere auch während Änderungen im Betriebszustand der Füllmaschine, z.B. bei wechselnden Betriebsgeschwindigkeiten oder beim Anfahren und Abbremsen (Betriebsende) der Füllmaschine.

Es ist für den Fachmann offensichtlich, dass die o.g. Ausführungsbeispiele in beliebiger Weise innerhalb des Rahmens der Erfindung gemäß den beigefügten Ansprüchen miteinander kombiniert werden können.

Folgende Ausdrücke werden in der Anmeldung synonym verwendet: Füllstelle - Füllelement; Füllmaschine - Rundfüllmaschine; Getränkefüllanlage - Getränkeanlage - Getränkeabfüllanlage; Produktbehälter - Ringkessel;

Die Erfindung wird nachfolgend beispielsweise anhand der schematischen Zeichnungen beschrieben. In dieser zeigen:
- Fig. 1: eine schematische Ansicht einer Getränkeanlage mit einer Rundfüllmaschine;
- Fig. 2: eine Aufsicht auf die Getränkeanlage gemäß Fig. 1;
- Fig. 3: ein Detail der Füllmaschine im Bereich eines Füllelementes.

Die Getränkefüllanlage 10 wird nachfolgend mit Bezug auf alle Figuren 1 bis 3 beschreiben. Die Getränkefüllanlage 10 enthält eine Rundfüllmaschine 12, die an ihrem Umfang als Produktbehälter einen Ringkessel 14 aufweist. Die Rundfüllmaschine 12 hat weiterhin eine Vielzahl von Füllelementen 16, die jeweils ein Füllventil 32 zum Befüllen eines Behälters 18, z.B. einer Flasche aufweisen. Der Ringkessel ist radial innenseitig der Füllelemente 16 angeordnet. Der Ringkessel speist alle Füllelemente 16 der Füllmaschine 12 zum Befüllen von Behältern 18. Der Ringkessel 14 ist über eine Produktzufuhrleitung 21 mit einer Produktzufuhr 20 verbunden, welche ein Produktregelventil 22 und eine Produktförderpumpe 24 enthält. Die Produktzufuhrleitung 21 ist des Weiteren vorzugsweise mit einem äußerst großen Puffertank eines Mischers verbunden, der in der Zeichnung nicht dargestellt ist, und der auch nicht zur Getränkefüllanlage 10 gehört. Die Getränkefüllanlage 10 wird durch eine zentrale Steuerung 26 gesteuert, die einen Speicher 28 aufweist, zur Speicherung von zeitlichen Drehzahlverläufen der Füllmaschine als auch zur Speicherung anderer Parameter, wie z.B. der Anzahl der Füllelemente an der Füllmaschine 12, das Volumen des abzufüllenden Behälters 18 und Sollwerte bzw. Sollwertbereiche. Weiterhin hat die Steuerung 26 ein Produktregelmodul 30, welches für die Regelung der Produktzufuhr 20 zuständig ist, durch welche das Produkt dem Ringkessel 14 zugeleitet wird. Jedes Füllelement 16 enthält neben dem Füllventil 32 auch einen Durchflussmesser 34, welche beide mit der Steuerung 26 verbunden sind.

Die Getränkeanlage 10 enthält weiterhin einen Füllstandsensor 36, welcher mit der Steuerung 26 verbunden ist, so dass die Steuerung 26 ständig ein Signal über den aktuellen Füllstand in dem Ringkessel 14 erhält.

In der Produktzufuhrleitung 21 ist des Weiteren ein Produktdurchflussmesser 38 angeordnet, um die Menge des dem Ringkessel 14 zugeführten Produkts in Echtzeit volumetrisch erfassen zu können.

Die Behälter 18 werden der Füllmaschine 12 über eine Behälterzufuhr 40 zugeführt und über eine Behälterabfuhr 42 abgeführt, üblicherweise durch an sich bekannte Übergabekreisel.

Die dargestellte Getränkeanlage 10 arbeitet wie folgt:
In einer ersten möglichen Verfahrensweise kann die Steuerung 26 die Drehzahl der Rundfüllmaschine 12 erfassen, wobei sie durch die aktuelle Drehzahl der Füllmaschine, das Füllvolumen der zu füllenden Behälter 18 und die Anzahl der Füllelemente 16 ein aktuelles Volumenstromsignal erzeugen kann, welches dann zur Steuerung der Produktzufuhr 20, d.h. des Produktregelventils 22 bzw. der Produktförderpumpe 24 verwendet werden kann, insbesondere um die dem Ringkessel 14 zuzuführende Produktmenge in gleicher Höhe wie die gerade abgefüllte Produktmenge (entsprechend dem aktuellen Volumenstromsignal) einstellen zu können, so dass der Füllstand im Ringkessel 14 konstant bleibt.

Alternativ werden in einer zweiten möglichen Verfahrensweise des Abfüllens die Signale der Durchflussmesser 14 aller Füllelemente 16 der Füllmaschine 12 in dem Produktregelmodul 30 der Steuerung 26 zu einem aktuellen Volumenstromsignal aufaddiert und die Produktzufuhr 20, d.h. das Produktregelventil 22 und/oder die Produktförderpumpe 24 werden so angesteuert, dass die zugeführte Produktmenge den aufaddierten Werten der Durchflussmesser 34 aller Füllelemente 16 entspricht, d.h. dem aktuellen Volumenstromsignal. Auf diese Weise kann die Produktzufuhr 20 in Echtzeit nahezu verzögerungsfrei dem Volumenstrombedarf beim Abfüllen der Füllmaschine 12 nachgeregelt werden.

Zwischen den beiden oben genannten Alternativen kann beliebig umgeschaltet werden, z.B. die erste Alternative mit dem errechneten Volumenstromsignal beim Anfahren/Abbremsen und die zweite Alternative basierend auf den Durchflussmesserwerten beim laufenden Betrieb.

Die Regelung der Produktzufuhr kann dann so erfolgen, dass nicht nur die gleiche Produktmenge, die aktuell über die Füllelemente in die Behälter 18 abgegeben wird, zugeführt wird, sondern dieser Wert kann auch durch ein Offset erhöht bzw. verringert werden, z.B. um einen Ist-Füllstand im Ringkessel 14 an einen Soll-Füllstand anzupassen, d.h. um den Füllstand zu senken oder zu heben. Dieser Offset-Wert kann z.B. solange zur Regelung der Produktzufuhr verwendet werden, bis der mittels der Füllstandsonde 36 ermittelte Ist-Füllstand einem im Speicher 28 gespeicherten Soll-Füllstand angeglichen worden ist. Die Rundfüllmaschine 12 ist in den Figuren nur sehr schematisch dargestellt.

In der Regel hat eine Rundfüllmaschine 12 sehr viel mehr Füllelemente, z.B. 100 Füllelemente, die an deren Umfang verteilt sind. Der Ringkessel 14 verläuft vorzugsweise nach innen versetzt zu den Füllelementen, so dass der Volumenstrom, der vom Ringkessel 14 zu dem Füllelement 16 fließt, durch die Zentrifugalkraft erhöht wird. Der Ringkessel 14 kann aber auch über den Füllelementen 16 verlaufen.

Die Erfindung ist nicht auf das oben beschriebene Ausführungsbeispiel begrenzt, sondern kann innerhalb des Schutzbereichs der nachfolgenden Ansprüche beliebig variiert werden.

### Bezugszeichenliste

- 10: Getränkeanlage
- 12: Rundfüllmaschine
- 14: Ringkessel - Produktbehälter
- 16: Füllelement
- 18: Behälter - Flasche
- 20: Produktzufuhr
- 21: Produktzufuhrleitung
- 22: Produktregelventil
- 24: Produktförderpumpe
- 26: Steuerung
- 28: Speicher
- 30: Produktregelmodul
- 32: Füllventil
- 34: Durchflussmesser - MID
- 36: Füllstandssensor
- 38: Produktdurchflussmesser
- 40: Behälterzufuhr
- 42: Behälterabfuhr

## Patentansprüche

1. Verfahren zur Steuerung einer Getränkefüllanlage (10), mit einer Rundfüllmaschine (12), die eine Vielzahl von Füllelementen (16) aufweist, die jeweils ein Füllventil (32) zum Abfüllen eines Getränks in einen Behälter (18), insbesondere eine Flasche, und einen Durchflussmesser (34) aufweisen, in welchem Verfahren die dem Behälter (18) über das Füllventil (32) zugeführte Füllmenge mittels des Durchflussmessers (34) während des Füllvorgangs erfasst wird, wobei in dem Verfahren jedes Füllelement (16) der Füllmaschine (12) aus einem Produktbehälter (14), insbesondere einem Ringkessel, gespeist wird, und eine Produktzufuhr (20) zur Aufrechterhaltung eines Sollfüllstands in dem Produktbehälter (14) gesteuert wird,
in welchem Verfahren
- die Signale der Durchflussmesser (34) aller Füllelemente (16) zu einem aktuellen Volumenstromsignal aufaddiert
oder
- die Geschwindigkeit der Füllmaschine (12) aktuell gemessen und aus dem gemessenen Geschwindigkeitswert unter Berücksichtigung der Anzahl der Füllelemente (16) und des Volumens eines zu füllenden Behälters (18) ein aktuelles Volumenstromsignal errechnet wird,
und das aktuelle Volumenstromsignal zur Ableitung eines Regelsignals für die Produktzufuhr (20) verwendet wird, und die Produktzufuhr (20) in Abhängigkeit von dem aktuellen Volumenstromsignal gesteuert/geregelt wird, **dadurch gekennzeichnet, dass** die aktuelle Drehzahl der Füllmaschine (12) gemessen und der Drehzahlverlauf der Füllmaschine (12) beim Abbremsen gespeichert wird, wobei aus der Ist-Drehzahl und dem aktuellen Volumenstromsignal unter Berücksichtigung der gespeicherten Drehzahlverläufe der zu erwartende Volumenstrom errechnet und die Produktzufuhr (20) auf den zu erwartenden Volumenstrom beim Abbremsen der Füllmaschine (12) geregelt wird.

2. Verfahren nach Anspruch 1, bei welchem die Produktzufuhr (20) zusätzlich in Abhängigkeit von dem Regelsignal mindestens eines im Produktbehälter (14) angeordneten Füllstandsensors (36) geregelt wird.

3. Verfahren nach Anspruch 1 oder 2, bei welchem die Regelung der Produktzufuhr (20) durch Regelung/Steuerung wenigstens einer Produktförderpumpe (24) und/oder durch Regelung/Steuerung mindestens eines in einer Produktzufuhrleitung (21) angeordneten Produktregelventils (22) erfolgt.

4. Verfahren nach einem der vorhergehenden Ansprüche, wobei der Drehzahlverlauf der Füllmaschine (12) beim Anfahren gespeichert wird, wobei aus einer Solldrehzahl der Füllmaschine (12), aus der Anzahl der Füllelemente (16) und aus der Sollfüllmenge pro Behälterfüllung unter Berücksichtigung des gespeicherten Drehzahlverlaufs der zu erwartende Volumenstrom errechnet und beim Anfahren der Füllmaschine (12) die Produktzufuhr (20) auf den zu erwartenden Volumenstrom geregelt wird.

5. Verfahren nach einem der vorhergehenden Ansprüche, bei welchem die Ist-Drehzahl mit der Solldrehzahl entsprechend dem gespeicherten Drehzahlverlauf beim Anfahren/Abbremsen verglichen und aus dem Vergleichssignal ein Korrektursignal für die Regelung der Produktzufuhr (20) abgeleitet wird, und die Produktzufuhr (20) in Abhängigkeit von dem Korrektursignal gesteuert/geregelt wird.

6. Verfahren nach einem der vorhergehenden Ansprüche, bei welchem in der Produktzufuhr (20) ein Produktzufuhrdurchflussmesser (38) zur Generierung eines Ist-Zufuhrvolumenstrom-Signals angeordnet wird, und dass das Ist-Zufuhrvolumenstrom-Signal mit dem aktuellen Volumenstromsignal oder einem zu erwartenden Volumenstrom beim Anfahren/Abbremsen der Füllmaschine (12) verglichen und in Abhängigkeit von dem Vergleichsergebnis ein Korrektursignal für die Regelung der Produktzufuhr (20) abgeleitet wird.

7. Verfahren nach einem der vorhergehenden Ansprüche, bei welchem die Behälter (18) volumetrisch abgefüllt werden.

8. Getränkefüllanlage (10), umfassend eine Rundfüllmaschine (12) mit einem Produktbehälter (14), insbesondere einem Ringkessel, und einer Vielzahl von Füllelementen (16), mit einer Produktzufuhr (20) zu dem Produktbehälter (14), welche Produktzufuhr (20) mindestens eine Produktförderpumpe (24) und/oder wenigstens ein Produktregelventil (22) enthält,
wobei jedes Füllelement (16) einen Durchflussmesser (34) aufweist,
welche Getränkefüllanlage (10) weiterhin eine Steuerung (26) zur Steuerung der Rundfüllmaschine (12) als auch der Produktzufuhr (20) enthält,
wobei der Durchflussmesser (34) jedes Füllelements (16) mit der Steuerung (26) verbunden ist, und die Steuerung (26) ein Produktregelmodul (30) mit einen Addierer aufweist, der konzipiert ist, die Signale der Durchflussmesser (34) aller Füllelemente (16) der Rundfüllmaschine (12) zu einem aktuellen Volumenstromsignal aufzuaddieren, wobei das Produktregelmodul (30) konzipiert ist, die Produktzufuhr (20) in Abhängigkeit von dem aktuellen Volumenstromsignal zu regeln, **dadurch gekennzeichnet, dass** die Steuerung (26) konzipiert ist, die Drehzahl der Rundfüllmaschine (12) erfassen und dass sie einen Speicher (28) aufweist, der konzipiert ist, den Drehzahlverlauf der Rundfüllmaschine (12) beim Abbremsen zu speichern, und dass die Steuerung (26) weiterhin konzipiert ist, aus der Ist-Drehzahl und dem aktuellen Volumenstromsignal unter Berücksichtigung der gespeicherten Drehzahlverläufe den zu erwartenden Volumenstrom zu errechnen und die Produktzufuhr (20) auf den zu erwartenden Volumenstrom beim Abbremsen der Füllmaschine (12) zu regeln.

9. Getränkefüllanlage (10) nach Anspruch 9, **dadurch gekennzeichnet, dass** in dem Produktbehälter (14) wenigstens ein Füllstandsensor (36) angeordnet ist, und dass das Produktregelmodul (30) konzipiert ist, die Produktzufuhr (20) auch in Abhängigkeit von einem Füllstandsignal des Füllstandsensors (36) zu regeln.

10. Getränkefüllanlage (10) nach Anspruch 8 oder 9, **dadurch gekennzeichnet, dass** die Durchflussmesser (34) durch magnetisch induktive Durchflussmesser (MID) gebildet sind.

11. Getränkeanlage (10) nach einem der Ansprüche 8 bis 10, **dadurch gekennzeichnet, dass** in der Produktzufuhr (20) ein Produktzufuhrdurchflussmesser (38) zur Generierung eines Ist-Zufuhrvolumenstrom-Signals angeordnet ist, welches Signal in das Produktregelmodul (30) eingespeist ist, um ein Korrektursignal für die Regelung der Produktzufuhr (20) abzuleiten.

## Claims

1. Method for controlling a beverage filling system (10), having a circular filling machine (12), which has a plurality of filling elements (16), each having a filling valve (32) for filling a beverage into a container (18), in particular a bottle, and a flow meter (34), in which method the filling volume supplied to the containers (18) via the filling valve (32) is detected by means of the flow meter (34) during the filling process, wherein, according to the method, each filling element (16) of the filling machine (12) is supplied from a product container (14), in particular a ring bowl, and a product inflow (20) is regulated to maintain a target fill level in the product container (14), in which method
- the signals from the flow meters (34) of all filling elements (16) are combined into a current volume flow signal
or
- the speed of the filling machine (12) is currently measured, and from the measured speed value, in consideration of the number of filling elements (16) and of the volume of one container (18) which is to be filled, a current volume flow signal is calculated,
and the current volume flow signal is used to derive a control signal for the product inflow (20), and the product inflow (20) is controlled/regulated in dependence on the current volume flow signal, **characterised in that** the current revolution speed of the filling machine (12) is measured, and the revolution speed characteristic curve of the filling machine (12) during braking is stored, wherein, from the actual revolution speed and the current volume flow signal, in consideration of the stored revolution signal, the expected volume flow is calculated, and the product inflow (20) is regulated to the expected volume flow at the braking of the filling machine (12).

2. Method according to claim 1, in which the product inflow (20) is additionally regulated in dependence of the regulating signal of at least one filling level sensor (36) arranged in the product container (14).

3. Method according to claim 1 or 2, in which the regulating of the product inflow (20) is put into effect by the regulating/controlling of at least one product delivery pump (24) and/or by the regulating/controlling of at least one product regulating valve (22) arranged in a product feed line (21)

4. Method according to any one of the preceding claims, in which the revolution speed characteristic curve of the filling machine (12) when running up to speed is stored, wherein, from a target revolution speed of the filling machine (12), from the number of the filling elements (16), and from the target filling quantity per container filling, in consideration of the stored revolution speed characteristic curve, the expected volume flow is calculated, and, when the filling machine (12) is run up to speed, the product input (20) is regulated to the expected volume flow.

5. Method according to any one of the preceding claims, in which the actual revolution speed is compared with the target revolution speed, in according with the stored revolution speed characteristic curve during running up to speed/braking, and from the comparison signal a correction signal is derived for the regulating of the product inflow (20), and the product inflow (20) is controlled/regulated in dependence of the correction signal.

6. Method according to any one of the preceding claims, in which a product inflow flow meter (38) is arranged in the product inflow (20) for generating an actual inflow volume flow signal, and that the actual inflow volume flow signal is compared to the current volume flow signal or an expected volume flow at the running up to speed/braking of the filling machine (12), and in dependence of the comparison result, a correction signal is derived for the regulating of the product inflow (20).

7. Method according to any one of the preceding claims, in which the containers (18) are volumetrically filled.

8. Beverage filling system (10), comprising a circular filling machine (12) with a product container (14), in particular a ring bowl, and a plurality of filling elements (16), with a product input (20) to the product container (14), which product input (20) contains at least one product delivery pump (24) and/or at least product regulating valve (22),
wherein each filling element (16) comprises a flow meter (34), which beverage filling system (10) further comprises a control unit (26) for controlling the circular filling system (12) as well as the product inflow (20), wherein the flow meter (34) of each filling element (16) is connected to the control unit (26), and the control unit (26) comprises a product regulating module (30) with an adder, which is configured to add up the signals of the flow meters (34) of all the filling elements (16) of the circular filling machine (12) to a current volume flow signal, wherein the product regulating module (30) is configured to regulate the product input (20) in dependence of the current volume flow signal, **characterised in that** the control unit (26) is configured to detected the revolution speed of the circular filling machine (12), and that it comprises a memory (28), which is configured to store the revolution speed characteristic curve of the circular filling machine (12) during braking, and that the control unit (26) is further designed to calculate, from the actual revolution speed and from the current volume flow signal, in consideration of the stored revolution speed characteristic curve, the volume flow which is to be expected, and to regulate the product inflow (20) to the expected volume flow during the braking of the filling machine (12).

9. Beverage filling system (10) according to claim 9, **characterised in that** at least one filling level sensor (36) is arranged in the product container (14), and that the product regulating module (30) is designed to regulate the product input (20) also in dependence of a filling level signal of the filling level sensor (36).

10. Beverage filling system (10) according to claim 8 or 9, **characterised in that** the flow meter (34) is formed by magnetically inductive flow meters (MID).

11. Beverage filling system (10) according to any one of claims 8 to 10, **characterised in that** a product inflow flow meter (38) is arranged in the product inflow (20), for generating an actual inflow volume flow signal, which signal is fed into the product regulating module (30) in order to derive a correction signal for the regulating of the product inflow (20).

## Revendications

1. Procédé de commande d'une installation d'embouteillage (10), avec une machine de remplissage ronde (12), qui présente une pluralité d'éléments de remplissage (16), qui présentent respectivement une soupape de remplissage (32) pour un récipient (18), en particulier une bouteille, d'une boisson, et un débitmètre (34), dans lequel procédé la quantité de remplissage amenée au récipient (18) par le biais de la soupape de remplissage (32) est détectée au moyen du débitmètre (34) pendant l'opération de remplissage, dans lequel dans le procédé, chaque élément de remplissage (16) de la machine de remplissage (12) est alimenté à partir d'un récipient de produit (14), en particulier une cuve annulaire, et une amenée de produit (20) est commandée pour le maintien d'un niveau de remplissage de consigne dans le récipient de produit (14), dans lequel procédé
- les signaux des débitmètres (34) de tous les éléments de remplissage (16) sont additionnés en un signal de débit volumique actuel
ou
- la vitesse de la machine de remplissage (12) est actuellement mesurée et un signal de débit volumique actuel est calculé à partir de la valeur de vitesse mesurée en tenant compte du nombre d'éléments de remplissage (16) et du volume d'un récipient à remplir (18),
et le signal de débit volumique actuel est utilisé pour la déduction d'un signal de régulation pour l'amenée de produit (20), et l'amenée de produit (20) est commandée/régulée en fonction du signal de débit volumique actuel, **caractérisé en ce que** la vitesse rotative actuelle de la machine de remplissage (12) est mesurée et l'évolution de la vitesse de rotation de la machine de remplissage (12) est enregistrée lors du ralentissement, dans lequel le débit volumique attendu est calculé à partir de la vitesse de rotation réelle et du signal de débit volumique actuel en tenant compte des évolutions de la vitesse de rotation enregistrées et l'amenée de produit (20) est régulée sur le débit volumique attendu lors du ralentissement de la machine de remplissage (12).

2. Procédé selon la revendication 1, dans lequel l'amenée de produit (20) est régulée en plus en fonction du signal de régulation d'au moins un capteur de niveau de remplissage (36) agencé dans le récipient de produit (14).

3. Procédé selon la revendication 1 ou 2, dans lequel la régulation de l'amenée de produit (20) a lieu par régulation/commande d'au moins une pompe de distribution de produit (24) et/ou par régulation/commande d'au moins une soupape de régulation de produit (22) agencée dans une conduite d'amenée de produit (21).

4. Procédé selon l'une quelconque des revendications précédentes,
dans lequel l'évolution de la vitesse de rotation de la machine de remplissage (12) est enregistrée lors du démarrage, dans lequel le débit volumique attendu est calculé à partir d'une vitesse de rotation de consigne de la machine de remplissage (12), à partir du nombre d'éléments de remplissage (16) et à partir de la quantité de remplissage de consigne par remplissage de conteneur en tenant compte de l'évolution de la vitesse de rotation enregistrée et l'amenée de produit (20) est régulée sur le débit volumique attendu lors du démarrage de la machine de remplissage (12).

5. Procédé selon l'une quelconque des revendications précédentes, dans lequel la vitesse de rotation réelle est comparée avec la vitesse de rotation de consigne conformément à l'évolution de la vitesse de rotation enregistrée lors du démarrage/ralentissement et un signal de correction est déduit à partir du signal de comparaison pour la régulation de l'amenée de produit (20), et l'amenée de produit (20) est commandée/régulée en fonction du signal de correction.

6. Procédé selon l'une quelconque des revendications précédentes, dans lequel un débitmètre d'amenée de produit (38) est agencé dans l'amenée de produit (20) pour la génération d'un signal de débit volumique d'amenée réel, et le signal de débit volumique d'amenée réel est comparé avec le signal de débit volumique actuel ou un débit volumique attendu lors du démarrage/ralentissement de la machine de remplissage (12) et un signal de correction est déduit en fonction du résultat de comparaison pour la régulation de l'amenée de produit (20).

7. Procédé selon l'une quelconque des revendications précédentes, dans lequel les récipients (18) sont remplis volumétriquement.

8. Installation d'embouteillage (10), comprenant une machine de remplissage ronde (12) avec un récipient de produit (14), en particulier une cuve annulaire, et une pluralité d'éléments de remplissage (16), avec une amenée de produit (20) vers le récipient de produit (14), laquelle amenée de produit (20) contient au moins une pompe de distribution de produit (24) et/ou au moins une soupape de régulation de produit (22),
dans laquelle chaque élément de remplissage (16) présente un débitmètre (34),
laquelle installation d'embouteillage (10) contient en outre une commande (26) pour la commande de la machine de remplissage ronde (12) ainsi que de l'amenée de produit (20),
dans laquelle le débitmètre (34) de chaque élément de remplissage (16) est relié à la commande (26), et la commande (26) présente un module de régulation de produit (30) avec un additionneur, qui est conçu pour additionner les signaux des débitmètres (34) de tous les éléments de remplissage (16) de la machine de remplissage ronde (12) en un signal de débit volumique actuel, dans laquelle le module de régulation de produit (30) est conçu pour réguler l'amenée de produit (20) en fonction du signal de débit volumique actuel, **caractérisée en ce que** la commande (26) est conçue pour détecter la vitesse de rotation de la machine de remplissage ronde (12) et qu'elle présente une mémoire (28), qui est conçue pour enregistrer l'évolution de la vitesse rotative de la machine de remplissage (12) lors du ralentissement, et que la commande (26) est conçue en outre pour calculer le débit volumique attendu à partir de la vitesse de rotation réelle et du signal de débit volumique actuel en tenant compte des évolutions de la vitesse de rotation enregistrées et pour réguler l'amenée de produit (20) sur le débit volumique attendu lors du ralentissement de la machine de remplissage (12).

9. Installation d'embouteillage (10) selon la revendication 9, **caractérisée en ce qu'**au moins un capteur de niveau de remplissage (36) est agencé dans le récipient de produit (14), et que le module de régulation de produit (30) est conçu pour réguler l'amenée de produit (20) également en fonction d'un signal de niveau de remplissage du capteur de niveau de remplissage (36).

10. Installation d'embouteillage (10) selon la revendication 8 ou 9, **caractérisée en ce que** les débitmètres (34) sont formés par des débitmètres à induction magnétique (MID).

11. Installation d'embouteillage (10) selon l'une quelconque des revendications 8 à 10, **caractérisée en ce qu'**un débitmètre d'amenée de produit (38) est agencé dans l'amenée de produit (20) pour la génération d'un signal de débit volumique d'amenée réel, lequel signal est injecté dans le module de régulation de produit (30) pour déduire un signal de correction pour la régulation de l'amenée de produit (20).
